# EUROPÄISCHE PATENTSCHRIFT

(11) **EP 1 352 547 B1**
(45) Veröffentlichungstag und Bekanntmachung des Hinweises auf die Patenterteilung: **16.02.2005**
(21) Anmeldenummer: 01986902.3
(22) Anmeldetag: 19.12.2001
(51) Int. Cl.: H05B 41/00, H05B 37/03, H05B 37/02, F21V 15/04

(54) **GASENTLADUNGSLAMPENSOCKEL MIT ZÜNDEINRICHTUNG**
GAS DISCHARGE LAMP BASE COMPRISING AN IGNITION DEVICE
CULOT DE LAMPE A DECHARGE COMPORTANT UN DISPOSITIF D'AMORCAGE

(30) Priorität: 19.12.2000 DE 10063232; 21.12.2000 DE 10064135
(43) Veröffentlichungstag der Anmeldung: 15.10.2003
(73) Patentinhaber: VOGT electronic AG, 94130 Obernzell (DE)
(72) Erfinder: NEUMEIER, Klaus, 94104 Tittling (DE); DUSCHL, Anton, 94051 Hauzenberg (DE); GAISBAUER, Erwin, 94121 Salzweg (DE); WINKLER, Johann, 94116 Hutthurn (DE); SCHICHL, Roman, 94036 Passau (DE)
(74) Vertreter: Hano, Christian, Dipl.-Ing.
(86) Internationale Anmeldenummer: PCT/EP2001/015036
(87) Internationale Veröffentlichungsnummer: WO 2002/051214

(56) Entgegenhaltungen:
- US-A- 4 677 348
- US-A- 5 185 560
- US-A- 5 228 770

## Beschreibung

Die Erfindung bezieht sich auf einen Gasentladungslampensockel mit Zündeinrichtung der aus der WO 00/59269 (D1) bekannten, im Oberbegriff des Anspruchs 1 beschriebenen Art.

Bei dem bekannten Gasentladungslampensockel ist es gelungen, die Spannungsversorgung und die Zündeinrichtung für die Lampe und damit eine Spannung von etwa 30 kV in einem Raum von etwa 4 x 4 x 3 cm "unterzubringen". Der bekannte Lampensockel ist jedoch im Aufbau und in der Herstellung recht kompliziert, da sich seine Bauteile größtenteils nicht automatisch bestücken lassen. Es ist also sehr viel Handarbeit notwendig.

Der Erfindung liegt die Aufgabe zugrunde, einen Gasentladungslampensockel zu schaffen, der einfacher aufgebaut ist und eine automatische Bestückung ermöglicht.

Aus US 4,677,348 A1 (D2) ist bereits ein Gasentladungslampensockel bekannt, bei dem der Transformator aus einem Stabtransformator besteht. Über den Aufbau des Gasentladungslampensockels im Einzelnen lässt sich der Druckschrift nichts entnehmen.

Bei dem erfindungsgemäßen Sockel ist der Ringkerntransformator 23 der D1 durch einen Stabkerntransformator ersetzt. Bei diesem lassen sich fest montierte Verbindungselemente (Wicklungsenden) verwirklichen, die eine automatische Bestückung erlauben. Der Stabkerntransformator ist in einer im Gehäuse gebildeten geschlossenen Kammer untergebracht.

Vorzugsweise ist die Kammer an einer Außenwand des Oberteils und einer im Oberteil vorgesehenen Trennwand gebildet. Die Kammer ist vorzugsweise mit einer Ausbuchtung zur Aufnahme des Hochspannungskontaktes ("heißer Leiter") (120) des Stabkerntransformators versehen. Vorzugsweise ist der Stabkerntrans- ' formator in der Kammer mit Vergussmasse vergossen.

Vorzugsweise ist an eines oder beide Enden des Stabkerntransformators eine Ferritplatte angesetzt (Pilzkern- bzw. H-Kerntransformator). Hierdurch lässt sich bei gleicher Zündspannung ein niedrigerer Sekundärwiderstand erreichen.

Der Stabkerntransformator ist vorzugsweise so ausgelegt, dass die Drosseln 24 und 25 von D1 entfallen können. Auch der zur Lampe parallel geschaltete Kondensator 26 von D1 kann entfallen, wenn der Sockel von einem Metallgehäuse gemäß Fig. 16 von D1 umschlossen ist. Somit gibt es beim erfindungsgemäßen Sockel nur noch ein Hochspannung führendes Element, nämlich den Stabkerntransformator. Ferner entfällt beim erfindungsgemäßen Lampensockel der Träger 16 von D1. Dessen Isolierfunktion wird durch einen geänderten Aufbau des Sockelaußenteils 10 und des Deckels 40 übernommen. Das Labyrinth am Deckel und am Sockelaußenteil übernimmt dabei die Isolationsfunktion des Trägers 16 von D1. Die Metalldurchführungsröhrchen 71 (Fig. 15 von D1) für die Anschlussdrähte 72, die als Abdichtelemente und Einführungs-Hilfsmittel dienen, können ersatzlos entfallen.

Die Funktion der Rückleiterverbindung 63 (Fig. 12 von D1) ist erfindungsgemäß im Lead-Frame 60 (Fig. 12 von D1) integriert, wodurch sich eine weitere Verringerung der Zahl der Einzelteile und eine Erleichterung der Montage ergibt. Ferner ist erfindungsgemäß der Kondensator 28 als automatisch bestückbarer Folienkondensator ausgeführt. Beim Bauteil 27 (Fig. 12 von D1) entfällt die Spezial-Biegung der Anschlussdrähte, wobei durch die neue Geometrie des Trägers 16 mehr Raum zur Verfügung steht, so dass auch hier mit Standard-Automaten bestückt werden kann.

Der Kragen 39 für den Anschlussstecker (Fig. 13 von D1) ist erfindungsgemäß in das Sockelaußenteil 10 oder den Lead-Frame 60 integriert, womit eine vollflächige Verbindung zwischen dem Deckel 40 und dem Sockelaußenteil 10 von D1 erreicht wird. Dabei ist ein Spritzwasserschutz nach bis zu IP67 (DIN 40050 "Berührund Wasserschutz") möglich. Die Funktion des Kondensators 29 lässt sich aus dem Zünder in das elektrische Vorschaltgerät verlagern. Die Anordnung der Bauteile einschließlich des Stabkerntransformators auf dem Träger 60 von D1 erlaubt eine automatische Bestückung. In einer weiteren, besonders platzsparenden Ausführungsform ist der Leiterrahmen winkelig (L-oder U-förmig) ausgebildet.

Die vorgenannten Änderungen ermöglichen nun einen dreiteiligen Aufbau des Sockels. Eine vollautomatische Bestückung des Elektronikträgers (alternativ Lead-Frame oder PCB-Platine (Printed Circuit Board)) ist ebenso durchführbar wie die Montage der drei Einzelkomponenten. Weitere denkbare Varianten sind
- Lead-Frame-Aufbau in MID-Technologie,
- Sockelaußenteil in MID-Technologie, wodurch eine Einsparung des Lead-Frame möglich ist,
- An- bzw. Umspritzen des Lead-Frame zum Erzielen der Funktion des Sockelaußen- oder Oberteils.

In MID-Technologie (Molded Interconnect Devices) ausgeführte Bauteile sind Formteile mit integrierter Leiter-struktur (3D). Sie ermöglichen neben der Integration von Elektronik und Mechanik die Einsparung von Einzelteilen. MIDs können mittels verschiedener Herstellungsverfahren produziert werden, die sich je nach ihrer Metallisierung und Strukturierung unterscheiden: Im wesentlichen unterscheidet man zwei verschiedene Technologien: 3D-MID-Technologie und Shielding-Technologie.

Die Erfindung wird anhand der beigefügten Zeichnungen näher erläutert. Es zeigen:
- Fig. 1: eine auseinandergezogene perspektivische Darstellung der wesentlichen Bestandteile eines erfindungsgemäßen Gasentladungslampensockels,
- Fig. 2: die auseinandergezogene perspektivische Darstellung einer leicht abgewandelten Ausführungsform eines Lampensockels,
- Fig. 3: das Gehäuseoberteil und den Leiterrahmen der Fig. 2 unter einem veränderten Blickwinkel,
- Fig. 4: die auseinandergezogene perspektivische Darstellung einer dritten Ausführungsform eines Lampensockels,
- Fig. 5: die perspektivische Ansicht des Leiterrahmens der Fig. 4,
- Fig. 6: das Schaltbild eines erfindungsgemäßen Lampensockels,
- Fig. 7: die perspektivische Ansicht eines erst teilweise bewickelten Stabkerntransformators mit der als separates Bauteil ausgebildeten Aufnahme für den Mittelkontakt der Lampe,
- Fig. 8: das Gehäuseoberteil mit dem eingesetzten Stabkerntransformator,
- Fig. 9: eine perspektivische Draufsicht auf den mit den Bauteilen bestückten Lead-Frame,
- Fig. 10: eine auseinandergezogene perspektivische Darstellung der wesentlichen Bestandteile einer Ausführungsform des erfindungsgemäßen Gasentladungslampensockels mit dem Stabkerntransformator der Fig. 7 und 8, und
- Fig. 11: einen mit den' Bauteilen bestückten winkeligen Leiterrahmen.

Fig. 1 zeigt die drei wesentlichen Bestandteile des erfindungsgemäßen Gasentladungslampensockels 11 mit dem Gehäuse-Oberteil 10, dem Leiterrahmen 60 und dem Gehäuse-Unterteil oder Deckel 40. Das Gehäuse-Oberteil 10 weist einen Mittelzapfen 80 und einen im Durchmesser dünneren seitlichen Zapfen 81 auf, durch die die Zuleitungen zu der hier nicht gezeigten, von unten aufzusetzenden Lampe geführt sind. Dabei ist der Leiter im Mittelzapfen 80 außen auf dessen Oberfläche aufgesetzt und anschließend vergossen. Eine Trennwand 82 im Gehäuse-Oberteil 10 bildet eine eine Abstufung oder Ausbuchtung 83 aufweisende Kammer 84. Bei der Ausführungsform der Fig. 2 ist der Kragen 39 zur Aufnahme des Steckers an das Gehäuse des Oberteils 10' angeformt. Die Zuleitungen sind als aufrechtstehende rote Striche zu erkennen, ebenso wie der Fußkontakt auf dem Zapfen 80.

Bei der Ausführungsform nach Fig. 1 ist der Kragen 39 an den Leiterrahmen 60 angeformt. Der Leiterrahmen 60 trägt den Stabkerntransformator 23, die Funkenstrecke 27, einen Folienkondensator 28 (Fig. 4) und einen Rückleiter 85.

Ein Gehäuse-Unterteil 40 besteht im wesentlichen aus einer Abdeckplatte 86 und einem zylindrischen, nach unten offenen hohlen Zylinder oder Zapfen 87, der an die Platte 86 angeformt ist.

Beim Zusammenbau wird der Leiterrahmen 60 zusammen mit seiner Bestückung in das Gehäuse-Oberteil 10 eingeschoben, wobei der Stabkerntrafo 23 in der Kammer 84 aufgenommen wird. Dabei dient die Ausbuchtung 83 zur Aufnahme der Anschlüsse des Stabkerntransformators 23. Der Stabkerntransformator 23 wird anschließend vergossen, wobei durch die Trennwand 82 nur wenig Vergussmasse benötigt wird, wesentlich weniger als bei dem bekannten Lampensockel nach D1. Die durch die Zapfen 80, 81 herangeführten Leiterenden der Lampe werden mit der Platine verschweißt oder verlötet. Im einzelnen ist der Zapfen 80 (Hv-Kontakt der Lampe) über den eingespritzten Mittelkontakt mit dem heißen Ende des Transformators verbunden. Der Zapfen 81 (Lv-Kontakt der Lampe) ist mit der Platine bzw. dem Leiterrahmen 60 verbunden.

Anschließend wird das Gehäuse-Unterteil 40 mit seinem Zapfen 87 in das Gehäuse-Oberteil 10 eingeführt, wobei der Zapfen 87 den Zapfen 80 umschließt und so das zur Vermeidung von Überschlägen notwendige Labyrinth bildet. Die untere Oberfläche 'der Abdeckplatte 86 liegt auf der oberen Oberfläche des Lead-Frame 60 auf.

Fig. 4 zeigt die auseinandergezogene perspektivische Darstellung einer dritten Ausführungsform des Lampensockels. Der Leiterrahmen 60 ist auf seiner Oberseite mit mehreren rundumlaufenden Stegen 90 versehen, wobei sich in dem inneren Oval eine Bohrung für die Durchführung des "heißen Leiters" der Lampe befindet. Das Gehäuse-Oberteil 40 trägt entsprechende, in der Darstellung der Fig. 4 nicht zu sehende Stege, die in die zwischen den Stegen 90 auf dem Leiterrahmen gebildeten Nuten greifen.

Auf der in Fig. 5 gezeigten Unterseite des Leiterrahmens 60 sind die bereits erwähnten Bauelemente der Schaltung angeordnet. Ein Steg 92, der der Außenkontur des Leiterrahmens 60 folgt, den Stabkerntransformator 23 umschließt und zu einem mittigen kreiszylindrischen Auge 94 geführt ist, umschließt den Stabkerntransformator 23 und bildet so eine Kammer 84, die mit Vergussmasse gefüllt wird. Auch bei dieser Ausführungsform ist nur wenig Vergussmasse erforderlich.

Das Gehäuse-Oberteil 10 ist an seiner in Fig. 4 unteren Fläche mit einer kreisförmigen Öffnung 96 versehen. Beim Zusammenbau wird der Leiterrahmen 60 in das Gehäuse-Oberteil 10 eingesetzt. Darauf wird durch die Öffnung 96 und den kreiszylindrischen Steg 94 die nichtgezeigte Lampe eingesetzt, derart, dass der "heiße Leiter" durch die dafür vorgesehene Bohrung in der Leiterplatte 60 hindurch bis in das mittlere Oval zwischen den Stegen 90 ragt. Er wird hier mit einem dort befindlichen Anschluss verschweißt. Anschließend wird das Gehäuse-Unterteil 40 auf den Leiterrahmen 60 aufgesetzt, so dass die Stege 90 des Leiterrahmens 60 und die des Gehäuse-Unterteils 40 ineinander greifen und das Labyrinth bilden.

Im Gegensatz zu den Ausführungsformen der Fig. 1, 2 und 3, bei denen der Schweißkragen 88 für die Lampe an das Gehäuse-Oberteil 10 angeformt ist, muss bei der Ausführungsform der Fig. 4 und 5 die Lampe mit dem Schweißkragen versehen sein.

Die Ausführungsform der Fig. 4, 5 hat gegenüber denen der Fig. 1, 2, 3 den Vorteil, dass größtenteils die gleichen, also vorhandene Werkzeuge verwendet werden können wie bei denen der D1. Zugleich sind kundenseitig, also dort, wo Sockel und Lampe zusammengebaut werden, keine Anpassungen der Fertigungslinie erforderlich.

Fig. 6 zeigt das Schaltbild des Zündgeräts und der Spannungsversorgung des Vorschaltgeräts. Die Schaltung ist, wie ein Vergleich mit Fig. 11 und 17 von D1 zeigt, wesentlich "abgespeckt". Die Zündeinrichtung ist eine sogenannte asymmetrische Impulszündeinrichtung. Von drei Gleichspannungsanschlüssen 47, 48, 49 werden wahlweise zwei benutzt. Der Gleichspannungsanschluss 49 liegt auf Masse und ist zum Lampenanschluss 51 durchgeschleift. Zwischen den Anschlüssen 47 und 49 liegen eine oder zwei sogenannte TRANSIL®-Dioden 52, die als Schwellwertschalter dienen. Der Anschluss 47 ist an je eine Klemme der Primärwicklung 30 und der Sekundärwicklung 110 des Stabkerntransformators 23 geführt. Zwischen diesen Klemmen und dem Anschluss 48 liegen ein Folienkondensator 28 und ein Ehtladewiderstand 26. Der zweite Anschluss der Primärwicklung N1 ist über eine Funkenstrecke 27 an den Anschluss 48 geführt. Die zweite Klemme der Sekundärwicklung 110 des Stabkerntransformators 23 ist an den Lampenanschluss 50 geführt. Der Entladewiderstand 26 kann vor der Montage wahlweise am Kondensator 28 oder an der Funkenstrecke 27 in automatischer Produktion verschweißt werden, so dass die Bestückung und Laseryerschweißung des Widerstands 26 am Leiterrahmen oder der Platine entfallen können.

Fig. 7 zeigt eine perspektivische Darstellung eines Stabkerntransformators 23, auf dessen Spulenkörper eine Primärwicklung 30 gewickelt ist, und zwar jeweils abschnittweise zwischen am Spulenkörper ausgebildeten Stegen 111. Sichtbar ist die Stirnfläche 112 des Stabkerns, der vom Spulenkörper und der Sekundärwicklung 110 umschlossen ist. Die Stege 111 sind an der Oberseite (und entsprechend an der Unterseite) mit Nuten 114 versehen, in die die Primärwicklung 30 eingelegt ist. Am hinteren Ende des Stabkerntransformators 23 sind die Kontakte 116 für die Primärwicklung 30 angeordnet. Der eine Kontakt ist mit dem Anfang der Primärspule 30 und dem Anfang der Sekundärspule 110, der andere mit dem Ende der Primärwicklung 30 verbunden. Die Primärwicklung 30 ist zur Erzielung einer hohen Spannungsfestigkeit in mehrfach bandagiertem Aufbau oder mit mehrfach extrudiertem Aufbau ausgeführt.

Mit dem Spulenkörper verbunden ist eine Aufnahme 115 für den "heißen Leiter" der Lampe. Das die Aufnahme 115 bildende Formteil ist mit einer Wand 117 versehen, an deren äußeren Kanten Nuten vorgesehen sind. Mit Hilfe dieser Nuten 118 wird die Aufnahme 115 in eine entsprechende Aussparung der Trennwand 82 eingesetzt (Fig. 8). Auf diese Weise wird ein Labyrinth zur Verlängerung der Kriechstrecke gebildet.

An dem Ende des Stabkerntransformators ist eine Verdickung zu erkennen. Es handelt sich hierbei um eine am Ende des eigentlichen Stabkerns angebrachte Ferritplatte 130. Die Ferritplatte erlaubt es, bei gleicher Zündspannung einen niedrigeren Sekundärwiderstand zu erreichen.

Fig. 8 zeigt das Gehäuseoberteil 10 mit dem eingesetzten Stabkerntransformator 23, dem Sockel 119 der Lampe 1. Oberhalb des Sockels 119 ist der "heiße Leiter" 120 der Lampe 1, rechts daneben der Rückleiter 121 der Rückführung 2 der Lampe 1 zu sehen. In der Praxis wird zunächst der Leiterrahmen 60 mit sämtlichen Bauteilen bestückt und dann in das Gehäuseoberteil 10 eingesetzt. Der in Fig. 8 gezeigte Zustand tritt daher in der Praxis nie ein.

Fig. 9 zeigt die Draufsicht auf den mit den Bauteilen'bestückten Leiterrahmen 60. Im einzelnen sind zu sehen: die Funkenstrecke 27, der Folienkondensator 28, der optionale Eingangskondensator 29, der Stabkerntransformator 23 mit der Primärwicklung 30 und die beiden Enden 31 und 32, die mit dem Anfang der Primärwicklung 30 und dem Anfang der Sekundärwicklung 110 bzw. dem (heißen) Ende der Sekundärwicklung verbunden sind. Hingewiesen sei auch auf die Enden des heißen Leiters 120 und des Rückleiters 121.

Fig. 10 zeigt eine auseinandergezogene Darstellung der Bestandteile des Gasentladungslampensockels 1 mit dem Gehäuseöberteil 10, dem bestückten Leiterrahmen 60 und dem Deckel 40. Fig. 10 zeigt weiter die nach dem Zusammenbau des Sockels in diesen einzuführende Lampe 1.

Fig. 11 zeigt schließlich eine mit den Bauelementen bestückte U-förmige Leiterplatte 60, die in Leadframe-Technik oder als Platine ausgeführt sein kann.

## Patentansprüche

1. Gasentladungslampensockel (11) mit einem aus einem Oberteil (10) und einem Deckel (40) bestehenden Gehäuse, einem im Gehäuse untergebrachten Träger (16) zur Aufnahme der Bauelemente, mit einem Transformator, mit der Lampe (1) in Reihe geschalteten Induktivitäten und einer zur Lampe (1) parallel geschalteten Kapazität, **dadurch gekennzeichnet, dass** der Transformator aus einem Stabkerntransformator (23) besteht und in einer im Oberteil (10) gebildeten Kammer (84) untergebracht ist.

2. Gasentladungslampensockel nach Anspruch 1, **dadurch gekennzeichnet, dass** die Kammer (84) von einer Außenwand des Oberteils (10) und einer im Oberteil vorgesehenen Trennwand (82) gebildet ist.

3. Gasentladungslampensockel nach Anspruch 2, **dadurch gekennzeichnet, dass** die Kammer (84) mit einer Ausbuchtung (83) zur Aufnahme des Hochspannungskontaktes (120) des Stabkerntransformators (23) versehen ist.

4. Gasentladungslampensockel nach Anspruch 1, **dadurch gekennzeichnet, dass** der Stabkerntransformator (23) in der Kammer (82) mit Vergussmasse vergossen ist.

5. Gasentladungslampensockel nach Anspruch 1, **dadurch gekennzeichnet, dass** an eines oder beiden Enden des Stabkerntransformators (23) eine Ferritplatte (130) angesetzt ist.

6. Gasentladungslampensockel nach Anspruch 1, **dadurch gekennzeichnet, dass** der Stabtransformator so ausgelegt ist, dass die die Induktivitäten bildenden Drosseln als diskrete Bauelemente entfallen können.

7. Gasentladungslampensockel nach Anspruch 1, **dadurch gekennzeichnet, dass** der Sockel von einem Metallgehäuse umschlossen ist.

8. Gasentladungslampensockel nach Anspruch 1, **dadurch gekennzeichnet, dass** der Träger als Leiterrahmen (60) ausgebildet ist.

9. Gasentladungslampensockel nach Anspruch 8, **dadurch gekennzeichnet, dass** die Rückleitung von der Lampe (1) in den Leiterrahmen (60) integriert ist.

10. Gasentladungslampensockel nach einem der vorstehenden Ansprüche, **dadurch gekennzeichnet, dass** der Kondensator (28) des Zündschwingkreises als Folienkondensator ausgebildet ist.

11. Gasentladungslampensockel nach einem der vorstehenden Ansprüche, **dadurch gekennzeichnet, dass** der Kragen (39) für den Anschlussstecker in den Leiterrahmen (60) oder das Gehäuseoberteil (1) integriert ist.

12. Gasentladungslampensockel nach einem der vorstehenden Ansprüche, **dadurch gekennzeichnet, dass** der Leiterrahmen (60) winkelig L- oder U-förmig ausgebildet ist.

## Claims

1. A gas-discharge lamp base (11), having a housing comprising an upper part (10) and a cover (40), a carrier (16) accommodated in the housing to receive the components, having a transformer with inductances connected in series with the lamp (1) and with a capacitance connected in parallel with the lamp (1), **characterised in that** the transformer comprises a rod-type core transformer (23) and is accommodated in a chamber (84) formed in the upper part (10).

2. A gas discharge lamp base according to Claim 1, **characterised in that** the chamber (84) is formed by an outer wall of the upper part (10) and a dividing wall (82) provided in the upper part.

3. A gas discharge lamp base according to Claim 2, **characterised in that** the chamber (84) is provided with a bulge (83) to receive the high-voltage contact (120) of the rod-type core transformer (23).

4. A gas discharge lamp base according to Claim 1, **characterised in that** the rod-type core transformer (23) is sealed in the chamber (82) with sealing compound.

5. A gas discharge lamp base according to Claim 1, **characterised in that** a ferrite plate (130) is attached to one or both ends of the rod-type core transformer (23).

6. A gas discharge lamp base according to Claim 1, **characterised in that** the rod-type transformer is designed so that the chokes forming the inductances can be omitted as discrete components.

7. A gas discharge lamp base according to Claim 1, **characterised in that** the base is surrounded by a metal housing.

8. A gas discharge lamp base according to Claim 1, **characterised in that** the carrier is in the form of a conductor frame (60) .

9. A gas discharge lamp base according to Claim 8, **characterised in that** the return circuit from the lamp (1) is integrated into the conductor frame (60).

10. A gas discharge lamp base according to any one of the preceding Claims, **characterised in that** the capacitor (28) of the ignition resonant circuit is in the form of a foil capacitor.

11. A gas discharge lamp base according to any one of the preceding Claims, **characterised in that** the collar (39) for the connector plug is integrated into the conductor frame (60) or the housing upper part (10).

12. A gas discharge lamp base according to any one of the preceding Claims, **characterised in that** the conductor frame (60) is angular, L-shaped or U-shaped.

## Revendications

1. Culot de lampe à décharge gazeuse (11 ) comprenant un boîtier composé d'une partie supérieure (10) et d'un couvercle (40), un support (16) logé dans le boîtier et destiné à recevoir les composants, un transformateur, des inductances montées en série avec la lampe (1) et une capacité montée en parallèle à la lampe (1), **caractérisé en ce que** le transformateur est constitué par un transformateur à noyau (23) et est logé dans une chambre (84) formée dans la partie supérieure (10).

2. Culot de lampe à décharge gazeuse selon la revendication 1, **caractérisé en ce que** la chambre (84) est constituée par une paroi extérieure de la partie supérieure (10) et une paroi de séparation (82) prévue dans la partie supérieure.

3. Culot de lampe à décharge gazeuse selon la revendication 2, **caractérisé en ce que** la chambre (84) est pourvue d'un creux (83) destiné à recevoir le contact haute tension (120) du transformateur à noyau (23).

4. Culot de lampe à décharge gazeuse selon la revendication 1, **caractérisé en ce que** le transformateur à noyau (23) est scellé dans la chambre (82) avec de la masse de scellement.

5. Culot de lampe à décharge gazeuse selon la revendication 1, **caractérisé en ce qu'**à l'une ou aux deux extrémités du transformateur à noyau (23) est fixée une plaque de ferrite (130).

6. Culot de lampe à décharge gazeuse selon la revendication 1, **caractérisé en ce que** le transformateur à noyau est conçu de manière à pouvoir renoncer aux bobines de self formant les inductances en tant que composants discrets.

7. Culot de lampe à décharge gazeuse selon la revendication 1, **caractérisé en ce que** le culot est enveloppé d'un boîtier métallique.

8. Culot de lampe à décharge gazeuse selon la revendication 1, **caractérisé en ce que** le support est réalisé comme cadre conducteur (60).

9. Culot de lampe à décharge gazeuse selon la revendication 8, **caractérisé en ce que** le circuit de retour depuis la lampe (1) est intégré dans le cadre conducteur (60).

10. Culot de lampe à décharge gazeuse selon l'une des revendications précédentes, **caractérisé en ce que** le condensateur (28) du circuit oscillant d'amorçage est réalisé comme condensateur à film.

11. Culot de lampe à décharge gazeuse selon l'une des revendications précédentes, **caractérisé en ce que** le collet (39) destiné à la fiche de raccordement est intégré dans le cadre conducteur (60) ou la partie supérieure (1) de boîtier.

12. Culot de lampe à décharge gazeuse selon l'une des revendications précédentes, **caractérisé en ce que** le cadre conducteur (60) est réalisé à angle, en L ou en U.
